# EUROPÄISCHE PATENTSCHRIFT

(11) **EP 1 407 508 B1**
(45) Veröffentlichungstag und Bekanntmachung des Hinweises auf die Patenterteilung: **27.04.2005**
(21) Anmeldenummer: 03761455.9
(22) Anmeldetag: 05.06.2003
(51) Int. Cl.: H01P 5/18

(54) **RICHTKOPPLER**
DIRECTIONAL COUPLER
COUPLEUR DIRECTIONNEL

(30) Priorität: 27.06.2002 DE 10228851
(43) Veröffentlichungstag der Anmeldung: 14.04.2004
(73) Patentinhaber: Kathrein-Werke KG, 83022 Rosenheim (DE)
(72) Erfinder: KUMMER, Bernhard, 83059 Kolbermoor (DE); KRAUSE, Rainer, 83088 Kiefersfelden/Mühlbach (DE)
(74) Vertreter: Flach, Dieter Dipl.-Phys.
(86) Internationale Anmeldenummer: PCT/EP2003/005931
(87) Internationale Veröffentlichungsnummer: WO 2004/004062

(56) Entgegenhaltungen:
- DE-A- 19 928 943
- US-A- 4 476 447
- US-A- 5 432 486
- MYLVAGANAM K S: "COAXIAL LINE TO STRIPLINE DIRECTIONAL COUPLER" IEE PROCEEDINGS H. MICROWAVES, ANTENNAS & PROPAGATION, INSTITUTION OF ELECTRICAL ENGINEERS. STEVENAGE, GB, Bd. 134, Nr. 2, April 1987 (1987-04), Seiten 145-150, XP002252588 ISSN: 0950-107X

## Beschreibung

Die Erfindung betrifft einen Richtkoppler nach dem Oberbegriff des Anspruches 1, wie er aus der DE-A1-199 28 943 bekannt ist.

Ein weiterer Richtkoppler ist beispielsweise aus der DE 23 20 458 C2 bekannt geworden. Er besteht aus einer unsymmetrischen Streifenleitung und einer Koaxialleitung, bei dem die Streifenleitung mit dem koaxialen Innenleiter gekoppelt ist. Der Streifenleiter ist dabei in der Koppelzone in eine freiliegende Aussparung des Außenleiters der Koaxialleitung eingepasst, wobei der Masseleiter der Streifenleitung gleichzeitig die durch die Aussparung unterbrochene Schirmung der Koaxialleitung bildet.

Um bei einem derartigen Richtkoppler auch die induktive Kopplung einzustellen, wird gemäß der eingangs erwähnten DE-A1-199 28 943 vorgeschlagen, die Grundplatte als kreisrunde Substratscheibe auszubilden, die in einer entsprechend zylindrisch gebildeten Ausfräsung sitzt. Dadurch ist die Substratscheibe mit dem Koppelstück winkelverdrehbar.

Durch die Drehung der Koppelleitung in dem elektromagnetischen Koaxialkabelfeld ist also der Richtkoppler abgleichbar. Der Abgleich beschränkt sich dabei allerdings nur auf die Koppeldämpfung. Die Erzielung einer hohen Richtschärpe, die in der Praxis von großer Bedeutung ist, spielt bei dieser Lösung keine Rolle.

Die bei dem geschilderten Stand der Technik abgegriffenen Richtkoppel-Signalgrößen werden bekanntermaßen einer externen Auswerteinrichtung zugeführt, und zwar über Koaxialkabel. Da hochfrequente Signale ausgekoppelt werden, müssen von daher auch hochwertige und kostenintensive Koaxialkabel und natürlich ebenso hochwertige und kostenintensive Koaxialsteckverbinder verwendet werden. Dadurch soll sichergestellt werden, dass auch bezüglich des Wellenwiderstandes eine hochwertige Verbindung und damit eine gute Richtschärfe realisierbar ist.

Ein einstellbarer direktionaler Richtkoppler ist grundsätzlich auch aus der US-A-4 476 447 bekannt geworden. Durch Verdrehen kann der Abstand zwischen einem bogenförmigen Koppelabschnitt und einer Durchgangsleitung verändert werden, um hier eine entsprechende Einstellung und Anpassung vorzunehmen.

Die Anordnung des Pegeldetektors in dieser Vorveröffentlichung hat jedoch keinen Einfluss auf die Richtschärfe. Eine Welle, die durch den Koppler gemäß der Vorveröffentlichung US-A-4 476 447 in der Richtung fortschreitet, in der keine Messung erfolgen soll, erzeugt am anderen Tor der Koppelleitung ein Signal. Auftretende Reflexionen würden durch die Koppelleitung fließen und am Detektor erscheinen. Dadurch wird das zu messende Signal verfälscht und die Richtschärfe verringert. Dies soll durch einen hierfür vorgesehenen Widerstand gemäß dieser Vorveröffentlichung vermieden werden.

Aufgabe der vorliegenden Erfindung ist es von daher, einen verbesserten Richtkoppler zu schaffen, der bei insgesamt kostengünstigerem Aufbau die Erzielung verbesserter Signalwerte zulässt.

Die Aufgabe wird mit dem Gegenstand des Anspruches 1 gelöst. Vorteilhafte Ausgestaltungen der Erfindung sind in den Unteransprüchen angegeben.

Die Erfindung schlägt demgemäß vor, dass auf der Grundplatte des Richtkopplers anschließend an die beiden Enden des Koppelstückes je eine Dämpfungsschaltung vorgesehen ist.

Vor allem ist auf dem Richtkoppler selbst, d.h. bevorzugt auf der Grundplatte, eine elektronische Pegelauswertung vorgesehen. Ferner ist eine Schnittstelleneinrichtung untergebracht, an der allerdings - da die Hochfrequenz-Signalverarbeitung auf dem Richtkoppler selbst stattfindet - lediglich ein ungeschirmtes Kabel angeschlossen werden kann. Bevorzugt wird nämlich an dieser Schnittstelleneinrichtung ein Flachbandkabel angeschlossen, welches natürlich gegenüber hochwertigen Koaxialkabel-Anschlüssen sehr viel preisgünstiger zur Verfügung gestellt werden kann.

Durch diesen erfindungsgemäßen Aufbau werden nicht nur drastische Kostenvorteile gegenüber herkömmlichen Lösungen realisiert, sondern es ergeben sich deutlich verbesserte Werte für die Richtschärfe.

Besonders groß sind die erfindungsgemäßen Vorteile deshalb, da auf der Grundplatte des Richtkopplers an beiden Enden je eine Dämpfungsschaltung vorgesehen ist. Dies eröffnet nämlich die Möglichkeit, dass an der Auskoppelleitung die Signale beider Richtungen weiterverwendet oder weiterverarbeitet werden können ("Doppel-Koppler"). Wird demgegenüber eine Seite der Auskoppelleitung mit einem Abschusswiderstand abgeschlossen, so kann lediglich nur ein Signalpfad ausgewertet werden. Dies würde bedeuten, dass für den Vor- bzw. den Rücklauf jeweils ein separater Koppler erforderlich wäre. Beim Einsatz von jeweils einem Richtkoppler für jede Richtung (nämlich einen für den Vorlauf und einen für den Rücklauf) müsste die Richtschärfe für jeden Zweig getrennt eingestellt werden, was zwei getrennte Koppler notwendig macht (doppelter Abgleichaufwand). Dadurch wäre auch keine Integration auf einer gemeinsamen Leiterplatte möglich und die Auswerteelektronik müsste auf einer dritten Leiterplatte realisiert werden. Dies würde dann wiederum erfordern, dass die Verbindung zwischen dem Koppler und der dritten Leiterplatte unter Verwendung von hochwertigen und damit sehr teuren Hochfrequenzkoaxialleitungen durchgeführt werden müsste. Diese Nachteile fallen bei der erfindungsgemäßen Lösung weg.

In einer bevorzugten Ausführungsform der Erfindung werden für die Dämpfungsglieder eine an sich bekannte n-Schaltung oder beispielsweise eine T-Schaltung unter Verwendung der entsprechenden Widerstände eingesetzt. Insbesondere diese Schaltungsanordnungen können problemlos auf der Grundplatte bzw. dem Richtkoppler angesetzt werden.

Insbesondere durch Verwendung eines π-Dämpfungsgliedes bzw. durch Verwendung eines T-Dämpfungsgliedes lässt sich die Detektion des Rücklaufs und des Vorlaufs auf einer Leiterplatine besonders leicht realisieren, wodurch die Auswerteelektronik der Leiterplatte mit hoher Integrationsdichte integriert werden kann. Durch genaue Montage des Koppelstückes besitzt der Richtkoppler eine hohe Richtschärfe. Beim Einsatz von Multilayermaterial verbessert sich die erzielbare Richtschärfe des Kopplers noch einmal. Zudem lässt sich hierdurch auch die Integrationsdichte nochmals steigern.

Überraschend ist vor allem, dass durch Verwendung von Dämpfungsgliedern (wodurch der Signalpegel reduziert wird) sich letztlich aber eine verbesserte Richtschärfe erzielen lässt, und dies insbesondere bei breitbandiger Anwendung.

Darüber hinaus können an dem jeweiligen Arm des Richtkopplers auch noch Filterbausteine untergebracht sein.

Als besonders günstig erweist sich ferner die Unterbringung eines Pegeldetektors auf dem Richtkoppler, d.h. insbesondere auf der Grundplatte.

Schließlich ist in einer Weiterbildung der Erfindung vorgesehen, dass sich auf dem Richtkoppler zusätzlich ein Speicherbaustein, vorzugsweise ein nicht flüchtiger EEPROM-Speicherbaustein befindet, in dem die Übertragungsfunktion zumindest eines und vorzugsweise beider Koppelarme samt elektronischer Auswertung gespeichert ist. Damit ist nunmehr eine eindeutige Zuordnung zwischen anliegendem HF-Pegelwert und resultierender Detektorspannung sichergestellt. Sämtliche Bauteiltoleranzen von Richtkoppler und Auswertelektronik sind so auf einer gemeinsamen Baugruppe zusammengefasst und abgespeichert. Dadurch wird zudem auch das Auswechseln einzelner Baugruppen in einem Gerät erheblich vereinfacht. Denn in bisher bekannt gewordenen Kopplersystemen musste demgegenüber nach dem Auswechseln einzelner Komponenten entweder ein aufwendiger Abgleich am Gesamtgerät durchgeführt werden oder es mussten sehr hochwertige, eng tolerierte Einzelkomponenten eingesetzt werden, die im gegenseitigen Zusammenspiel abgleichfrei sind.

Die Erfindung wird nachfolgend anhand von Zeichnungen näher erläutert. Dabei zeigen im Einzelnen:
- Figur 1 :: eine schematische perspektivische Darstellung eines Koaxialleiters mit einem Anschlussbereich für den Richtkoppler;
- Figur 2 :: eine schematische Vertikalschnittdarstellung durch die Grundplatte des Richtkopplers und des Koaxialleiters;
- Figur 3 :: eine schematische Draufsicht auf die Darstellung gemäß Figur 2;
- Figur 4 :: eine vergrößerte Detaildarstellung auf den das Koppelstück sowie die elektronischen Baugruppen und Komponenten umfassenden Grundplatte des Richtkopplers einschließlich eines Erweiterungsabschnittes;
- Figur 5 :: einen schematischen Schaltplan zur Verdeutlichung der auf der Grundplatte befindlichen Elektronik; und
- Figur 6 :: eine zu Figur 5 abgewandelte Schaltungsanordnung für einen nicht zur Erfindung gehörenden einarmigen Richtkoppler, bei welchem der eine Ausgang des Richtkopplers über einen Abschlusswiderstand abgeschlossen und am anderen Ausgang nicht ein Π-förmiges, sondern ein T-förmiges Dämpfungsglied vorgesehen ist.

In den Figuren 1 ff. ist ein Richtkoppler gezeigt, der ein durchgehendes Koaxialleitungsstück 1 mit einem in Figur 1 in perspektivischer Ansicht gezeigten und relativ massig ausgestalteten Außenleiter 3 und mit einem Innenleiter 5 umfasst.

Der Außenleiter 3 weist einen im gezeigten Ausführungsbeispiel quadratischen oder rechteckförmigen Außendurchmesser auf. Unter Ausbildung eines im Inneren des Außenleiters 3 hohlzylinderförmigen Abstandsraumes 7 ist vom Außenleiter 3 elektrisch getrennt der im gezeigten Ausführungsbeispiel zylindrische Innenleiter 5 verlaufend vorgesehen.

Auf dem Außenleiter 3 ist - wie insbesondere aus Figur 1 zu ersehen ist - ein Auflager- oder Montageabschnitt 11 vorzugsweise in Form einer Vertiefung oder Ausfräsung vorgesehen. In einer so gebildeten Koppelzone 13 ist eine freiliegende Aussparung 15, d.h. ein Fenster 15 in der Wandung des Außenleiters 3 vorgesehen.

In dieser Koppelzone 13 wird dann der Koppler 19 mit dem Kopplersubstrat 19' beispielsweise durch mehrere seitlich zur freiliegenden Aussparung 15 versetzt liegende Schrauben 16 am Außenleiter 3 fest montiert, wobei an der Unterseite des Kopplersubstrates 19' ein Koppelleitungsstück 23 vorgesehen ist. Die Koppelleitung hat dabei eine Länge von vorzugsweise < λ/4, insbesondere eine Länge von > λ/16, vor allem um λ/8. Dazu sind an den Stellen, an denen die Schrauben 16 sitzen, in der Wandung des Außenleiters 3 entsprechende Gewindebohrungen eingearbeitet, die mit entsprechenden Bohrungen 18 in dem Kopplersubstrat 19' fluchten, um die entsprechenden Schrauben 16 einzudrehen.

Das Koppeleitungsstück 23 kann in einer vorbestimmten Ausrichtung auf dem Kopplersubstrat 19' vorgesehen sein, und zwar derart, dass sich erfahrungsgemäß günstige Werte für die Koppeldämpfung ergeben.

Das Koppelleitungsstück 23 kann beispielsweise aus einer Streifenleitung bestehen. Genauso kann aber ein Drahtbügel oder ein bedrahtetes Bauteil (Widerstand) eingesetzt werden.

Das Kopplersubstrat 19' ist in Form einer Multilayerschicht aufgebaut, die durch die Schirmungsfläche eine gute Schirmung bietet und dadurch einen insgesamt störstrahlungsfesten Koppler ergibt. Durch die Multilayerschicht 19' ist dadurch die durch die freiliegende Aussparung 15 unterbrochene Schirmung der Koaxialleitung wieder völlig geschlossen.

Über Durchkontaktierungen werden die an dem Koppelleitungsstück 23 in dem betreffenden elektromagnetischen Feld abgegriffenen Signale an die Koppleroberseite durchgereicht, wo sich die elektronischen Bauteile befinden, die die ausgekoppelten HF-Signale unmittelbar in analoge NF-Spannungen zur Weiterverarbeitung konvertieren.

Dazu sind unmittelbar angrenzend an die Koppelleitungsenden 25 geeignet dimensionierte Dämpfungsglieder oder Dämpfungsschaltungen 27 vorgesehen, die als beidseitige Zwangsanpassung für die Koppelleitung dienen und somit die Richtwirkung des Kopplers grundlegend mitbestimmen.

Im gezeigten Ausführungsbeispiel gemäß Figur 5 ist dabei die Dämpfungsschaltung 27 in Form einer π-Schaltung ausgebildet, bei welcher ein erster Widerstand R1 jeweils in der Signalleitung 29 und vor und hinter dem Widerstand R1 ein auf Masse oder ein Gegenpotential gelegter weiterer Widerstand R2 bzw. R3 geschaltet sind.

Wie anhand von Figur 6 auch gezeigt ist, kann anstelle einer derartigen n-förmigen Dämpfungsschaltung 27 eine T-förmige Dämpfungsschaltung verwendet werden, bei welcher zwei Widerstände R4 und R5 in der Signalleitung 29 in Reihe geschaltet sind und zwischen diesen ein auf Masse oder ein Gegenpotential gelegter Widerstand R6 angeschlossen ist.

Aber auch andere Dämpfungsschaltungen sind grundsätzlich realisierbar (z.B. Festdämpfungsglieder).

Aus dem gezeigten Ausführungsbeispiel gemäß Figur 5 geht hervor, dass die elektronischen HF-Bauteile auf der Koppeloberseite identisch und symmetrisch für beide Koppelarme ausgewählt und angeordnet sind. Da eventuell störende Einflüsse wie Fehlanpassungen, Bauteiltoleranzen und Temperaturtriften gleichermaßen auf beide Koppelarme wirken, werden diese Einflüsse gegeneinander kompensiert.

Aus der Draufsicht gemäß Figur 5 ist auch zu ersehen, dass den Dämpfungsschaltungen 27 in beiden Koppelarmen A, B nachgeordnet noch ein Filter 31 sowie beispielsweise ein Pegeldetektor 33 und ein EEPROM 37 untergebracht sein können, wobei bevorzugt in dem EEPROM-Speicherbaustein die Übertragungsfunktion der beiden Koppelarme samt elektronischer Auswertung gespeichert sind.

Die gesamte Anordnung lässt sich einschließlich einer Schnittstelleneinrichtung 35 auf dem Koppelsubstrat 19' unterbringen. Sollte der Zentralabschnitt 19a des Koppelleitersubstrates 19' für die elektronischen Baukomponenten nicht groß genug sein, so kann das Kopplersubstrat 19' neben dem Zentralabschnitt 19a, der unmittelbar oberhalb der freien Aussparung 15 am Außenleiter 3 des Koaxialleitungsstückes 1 liegt, noch einen seitlich weiter vorstehender Erstreckungsabschnitt 19b umfassen (Figur 4).

An der erwähnten Schnittstelleneinrichtung 35 können nunmehr zum Abgriff der Analogsignale eine Gegensteck- oder Kontakteinrichtung 36 mit einem ungeschirmten Kabel angeschlossen werden, beispielsweise ein ungeschirmtes Flachkabel 41, welches zu einem extern untergebrachten Mikroprozessorbaustein 43 führt.

Das Kopplersubstrat 19' ist im gezeigten Ausführungsbeispiel als 4-Lagen-Multilayer aufgebaut, wodurch die Kombination aus HF-Richtkoppler und elektronischer Auswertung auf einer einzigen kompakten Baugruppe realisierbar ist. Dabei existieren zwei Innenlagen, wobei die untere Innenlage als Bezugsmasse für das Koppelleitungsstück dient. Der Lagenaufbau des Kopplersubstrates kann aber auch anders ausgeführt sein, beispielsweise mit unterschiedlicher Substratstärke oder Lagenanzahl. Das Leiterplattensubstrat kann sich für jede Lage ändern und somit auch unterschiedliche Qualitätsstufen und Preisklassen aufweisen.

Anhand von Figur 6 ist für einen an sich nicht zur Erfindung gehörenden einarmig ausgebildeten Richtkoppler (bei welchem der eine Koppelarm auf dem Koppelsubstrat 19' durch einen Abschlusswiderstand 49 abgeschlossen ist) gezeigt, dass Dämpfungsglieder 27 auch in Form der erwähnten T-Schaltung anstelle einer n-Schaltung ausgebildet sein können. Diese T-Schaltung kann ebenso in dem zur Erfindung gehörenden Richtkoppler gemäß Figur 5 anstelle der dort gezeigten π-Schaltung realisiert sein.

In Ergänzung zu der erläuterten Ausführungsbeispielen wird angemerkt, dass das Koppelleitungsstück sowohl in Länge wie Breite variieren kann und dabei auch in unterschiedlicher Relativlage, d.h. insbesondere Verdrehlage zu dem darunter befindlichen Innenleiter montiert werden kann. Dabei muss das Koppelleitungsstück nicht als Streifenleitung ausgeführt sein. Es kann vielmehr auch als Drahtbügel oder in Form eines bedrahteten Bauteiles (Widerstand) realisiert sein.

Wie bereits angedeutet wurde, kann die Lage und der Aufbau des Kopplersubstrates abweichend von den gezeigten Ausführungsbeispielen abgebildet sein. So können beispielsweise unterschiedliche Substratstärken oder ein Kopplersubstrat mit einer von dem gezeigten Ausführungsbeispiel abweichenden Lage und Anzahl verwendet werden.

Schließlich kann auch das Leiterplattensubstrat aus unterschiedlichen Qualitätsstufen und Preisklassen aufgebaut sein.

Wie sich insbesondere unter Bezugnahme auf Figur 4 und 5 ergibt, können die elektrischen und elektronischen Bauteile sowohl auf der Koppleroberseite, d.h. der Oberseite des Kopplersubstrates 19' wie aber auch auf der Unterseite angebracht sein. Schließlich können die geschilderten Baugruppen auch noch Elemente zu einer Temperaturkompensation mitbeinhalten, die beispielsweise eine software- oder hardwaremäßigen Temperaturkompensation erlauben.

Ferner kann die Baugruppe auf dem Kopplersubstrat auch noch neben einer absoluten Pegelinformation auch Differenzwerte von Pegel und Phase zwischen den beiden Koppelarmen liefern. Auch diese Signale können entsprechend ausgewertet und über das Flachbandkabel einem nachgeordneten Mikroprozessor zur Verfügung gestellt werden.

Schließlich können die beiden Koppelarme a und b über getrennte oder gemeinsame Elektronikpfade 29 ausgewertet werden. In den Auswertepfaden können zur Unterdrückung von Störfrequenzen frequenzbestimmende Elemente wie Bandpässe 31 oder Bandsperren implementiert sein.

Schließlich kann auf der Baugruppe auch eine zusätzliche Schaltung oder ein Mikroprozessor vorgesehen sein, der die gewonnenen Detektorspannungen auswertet und davon abgeleitet die Größen, wie z. B. Reflektionsfaktor, Rückflussdämpfung oder Stehwellenverhältnis (VSWR) erzeugt. Bei Bedarf muss gegebenenfalls das Kopplersubstrat größer ausgebildet sein oder es weist einen größeren Koppelansatz 19b auf.

## Patentansprüche

1. Richtkoppler mit einem Koppelleitungsstück (23), welches mit einem koaxialen Innenleiter (5) eines Koaxialleitungsstücke (1) gekoppelt ist und dazu das Koppelleitungsstück (23) auf oder an einem Kopplersubstrat (19') vorgesehen ist, welches auf einem Auflage- oder Montageabschnitt (11) des Außenleiters (3) des Koaxialleitungsstückes (1) im Bereich einer Aussparung (15) im Außenleiter (3) angeordnet ist und so das Koppelleitungsstück (23) in den Raum zwischen Innen- und Außenleiter (5, 3) gehalten ist, wobei auf dem Kopplersubstrat (19') zusätzliche Schaltungselemente des Richtkopplers angebracht sind, **gekennzeichnet durch** die folgenden weiteren Merkmale
- auf dem Kopplersubstrat (19') ist angrenzend an die beiden Koppelleitungsenden (25) je eine Dämpfungsschaltung (27) angeschlossen,
- auf dem Kopplersubstrat (19') ist eine elektrische Pegelauswertung (33) für die gedämpften Signale vorgesehen, und
- auf dem Kopplersubstrat (19') ist eine Schnittstelleneinrichtung (35) zum Anschluss von Kabeln (41) zur Auskopplung eines analogen NF-Signals vorgesehen oder es sind eine zusätzliche Schaltung oder ein Mikroprozessor vorgesehen, die bzw. der die gewonnenen Detektorspannungen auswertet und davon abgeleitete Größen erzeugt.

2. Richtkoppler nach Anspruch 1, **dadurch gekennzeichnet, dass** die Dämpfungsschaltung (27) aus einer π-Schaltung (R1, R2, R3) besteht.

3. Richtkoppler nach Anspruch 1, **dadurch gekennzeichnet, dass** die Dämpfungsschaltung (27) aus einer T-Schaltung (R4, R5, R6) besteht.

4. Richtkoppler nach einem der Ansprüche 1 bis 3, **dadurch gekennzeichnet, dass** ferner auf dem Kopplersubstrat (19') ein Speicherbaustein (37) vorzugsweise in Form eines EEPROM-Speicherbausteines (37) vorgesehen ist, in welchem die Übertragungsfunktion beider Koppelarme samt elektronischer Auswertung gespeichert sind.

5. Richtkoppler nach einem der Ansprüche 1 bis 4, **dadurch gekennzeichnet, dass** das Kopplersubstrat (19') einen Multilayer-Aufbau aufweist.

6. Richtkoppler nach einem der Ansprüche 1 bis 5, **dadurch gekennzeichnet, dass** das Kopplersubstrat (19') einen Abschnitt (19a) im Bereich der freiliegenden Aussparung (15) des Außenleiters (3) im Koaxialleitungsstück (1) umfasst, und dass von diesem Abschnitt (19a) zumindest in einer seitlichen Richtung ein zusätzlicher Erstreckungsabschnitt (19b) zur Aufnahme weiterer elektrischer oder elektronischer Komponenten vorgesehen ist.

7. Richtkoppler nach einem der Ansprüche 1 bis 6, **dadurch gekennzeichnet, dass** das Koppelleitungsstück (23) als Streifenleitung, als Drahtbügel oder als bedrahtetes Bauteil ausgebildet ist.

8. Richtkoppler nach einem der Ansprüche 1 bis 7, **dadurch gekennzeichnet, dass** die elektronischen Bauteile auf der Oberseite des Kopplersubstrates (19') und/oder auf der Unterseite des Kopplersubstrates (19') angebracht oder vorgesehen sind.

9. Richtkoppler nach einem der Ansprüche 1 bis 8, **dadurch gekennzeichnet, dass** auf dem Kopplersubstrat (19') ferner noch Elemente zur Temperaturkompensation vorgesehen sind.

10. Richtkoppler nach einem der Ansprüche 1 bis 9, **dadurch gekennzeichnet, dass** der Richtkoppler ferner noch neben Baugruppen zur Erfassung einer absoluten Pegelinformation auch noch Baugruppen zur Erfassung von Differenzwerten zwischen Pegel und Phase zwischen den beiden Koppelarmen (A, B) umfasst.

11. Richtkoppler nach einem der Ansprüche 1 bis 10, **dadurch gekennzeichnet, dass** in zumindest einem Koppelarm (A, B), vorzugsweise in beiden Koppelarmen (A, B) insbesondere zur Unterdrückung von Störfrequenzen frequenzbestimmende Bauelemente, insbesondere Bandpässe (31) oder Bandsperren vorgesehen sind.

## Claims

1. Directional coupler having a coupling line piece (23) which is coupled to a coaxial inner conductor (5) of coaxial line pieces (1) and, for this purpose, the coupling line piece (23) is provided on or adjacent to a coupler substrate (19') which is arranged on a resting or mounting section (11) of the outer conductor (3) of the coaxial line piece (1) in the region of a cutout (15) in the outer conductor (3), and the coupling line piece (23) is in this way held in the space between the inner conductor (5) and the outer conductor (3), with additional circuit elements of the directional coupler being attached to the coupler substrate (19'), **characterized by** the following further features:
- an attenuation circuit (27) is adjacent and is connected to each of the two coupling line ends (25) on the coupler substrate (19'),
- electrical level evaluation (33) is provided on the coupler substrate (19') for the attenuated signals, and
- an interface device (35) for connection of cables (41) is provided on the coupler substrate (19'), or an additional circuit or a microprocessor is provided, evaluates the detector voltages obtained and produces variables derived from them.

2. Directional coupler according to Claim 1, **characterized in that** the attenuation circuit (27) is in the form of a Π circuit (R1, R2, R3).

3. Directional coupler according to Claim 1, **characterized in that** the attenuation circuit (27) is in the form of a T circuit (R4, R5, R6).

4. Directional coupler according to one of Claims 1 to 3, **characterized in that** a memory module (37) which is preferably in the form of an EEPROM memory module (37) is also provided on the coupler substrate (19') and is used to store the transfer function of both coupling arms, and of electronic evaluation.

5. Directional coupler according to one of Claims 1 to 4, **characterized in that** the coupler substrate (19') has a multilayer structure.

6. Directional coupler according to one of Claims 1 to 5, **characterized in that** the coupler substrate (19') has a section (19a) in the region of the exposed cutout (15) in the outer conductor (3) in the coaxial line piece (1), and **in that** an additional extension section (19b) is provided at least in a lateral direction from this section (19a), for holding further electrical or electronic components.

7. Directional coupler according to one of Claims 1 to 6, **characterized in that** the coupling line piece (23) is in the form of a stripline, a wire clip or a wired component.

8. Directional coupler according to one of Claims 1 to 7, **characterized in that** the electronic components are fitted or provided on the upper face of the coupler substrate (19') and/or on the lower face of the coupler substrate (19').

9. Directional coupler according to one of Claims 1 to 8, **characterized in that** elements for temperature compensation are furthermore also provided on the coupler substrate (19').

10. Directional coupler according to one of Claims 1 to 9, **characterized in that**, in addition to assemblies for detecting absolute level information, the directional coupler also has assemblies for detecting difference values between the level and phase between the two coupling arms (A, B).

11. Directional coupler according to one of Claims 1 to 10, **characterized in that** components which determine a frequency, in particular bandpass filters (31) or bandstop filters, are provided in at least one coupling arm (A, B), preferably in both coupling arms (A, B), in particular for suppressing interference frequencies.

## Revendications

1. Coupleur directionnel comportant un tronçon de ligne de couplage (23) qui est couplé à un conducteur intérieur coaxial (5) d'un tronçon de ligne coaxiale (1), ce pourquoi le tronçon de ligne de couplage (23) est prévu sur ou contre un substrat coupleur (19') qui est agencé sur un tronçon de support ou de montage (11) d'un conducteur extérieur (3) du tronçon de ligne coaxiale (1) dans la zone d'une échancrure (15) dans le conducteur extérieur et le tronçon de ligne de couplage (23) est ainsi tenu dans l'espace entre les conducteurs intérieur et extérieur (5, 3), des éléments de commutation supplémentaires du coupleur directionnel étant agencés sur le substrat coupleur (19'), **caractérisé par** les autres éléments suivants :
- un circuit amortisseur respectif (27) est branché au voisinage des deux extrémités de ligne de couplage (25) sur le substrat coupleur (19'),
- une évaluation de niveau (33) électrique pour les signaux amortis est prévue sur le substrat coupleur (19'), et
- sur le substrat coupleur (19') est prévu un dispositif formant interface (35) pour brancher des câbles (41) pour le découplage d'un signal analogique basse fréquence, ou bien il est prévu un circuit supplémentaire ou un microprocesseur qui évalue les tensions détectées obtenues et qui en génère des paramètres dérivés.

2. Coupleur directionnel selon la revendication 1, **caractérisé en ce que** le circuit amortisseur (27) est constitué par un circuit Π (R1, R2, R3).

3. Coupleur directionnel selon la revendication 1, **caractérisé en ce que** le circuit amortisseur (27) est constitué par un circuit T (R4, R5, R6).

4. Coupleur directionnel selon l'une des revendications 1 à 3, **caractérisé en ce que** sur le substrat coupleur (19') est prévu en outre un module de mémorisation (37) de préférence sous la forme d'un module de mémorisation EEPROM (37) dans lequel est mémorisée la fonction de transmission des deux branches de couplage, y compris l'évaluation électronique.

5. Coupleur directionnel selon l'une des revendications 1 à 4, **caractérisé en ce que** le substrat coupleur (19') présente une structure multicouche.

6. Coupleur directionnel selon l'une des revendications 1 à 5, **caractérisé en ce que** le substrat coupleur (19') comprend un tronçon (19a) dans la zone de l'échancrure (15) à découvert du conducteur extérieur (3) dans le tronçon de ligne coaxiale (1), et **en ce qu'**il est prévu un tronçon d'extension supplémentaire (19b) pour recevoir d'autres composants électriques ou électroniques depuis ce tronçon (19a) et dans au moins une direction latérale.

7. Coupleur directionnel selon l'une des revendications 1 à 6, **caractérisé en ce que** le tronçon de ligne de couplage (23) est réalisé sous forme d'une ligne à ruban, d'un arceau en fil ou d'un composant à fil métallique.

8. Coupleur directionnel selon l'une des revendications 1 à 7, **caractérisé en ce que** les composants électroniques sont montés ou prévus sur le côté supérieur du substrat coupleur (19') et/ou sur le côté inférieur du substrat coupleur (19').

9. Coupleur directionnel selon l'une des revendications 1 à 8, **caractérisé en ce que** sur le substrat coupleur (19') sont prévus en outre des éléments pour la compensation de température.

10. Coupleur directionnel selon l'une des revendications 1 à 9, **caractérisé en ce que** le coupleur directionnel comprend, outre des sous-ensembles pour détecter une information absolue de niveau, encore des sous-ensembles pour détecter des valeurs différentielles entre le niveau et la phase entre les deux branches de couplage (A, B).

11. Coupleur directionnel selon l'une des revendications 1 à 10, **caractérisé en ce que** dans au moins une branche de couplage (A, B), de préférence dans les deux branches de couplage (A, B), il est prévu des composants déterminant la fréquence, en particulier des filtres passe-bande (31) ou des filtres à suppression de bande, en particulier pour supprimer des fréquences parasites.
